# EUROPÄISCHE PATENTSCHRIFT

(11) **EP 3 591 138 B1**
(45) Veröffentlichungstag und Bekanntmachung des Hinweises auf die Patenterteilung: **04.08.2021**
(21) Anmeldenummer: 19180088.7
(22) Anmeldetag: 13.06.2019
(51) Int. Cl.: E04F 19/06, E04F 11/18

(54) **INSTALLATIONSANORDNUNG FÜR EINE GESCHOSSDECKE**
INSTALLATION ASSEMBLY FOR A FLOOR STRUCTURE
DISPOSITIF D'INSTALLATION POUR UN FAUX-PLANCHER

(30) Priorität: 20.06.2018 DE 102018114871
(43) Veröffentlichungstag der Anmeldung: 08.01.2020
(73) Patentinhaber: ETG GmbH, 33758 Schloß Holte-Stukenbrock (DE)
(72) Erfinder: KREYER, Kevin, 33758 Schloß Holte-Stukenbrock (DE)
(74) Vertreter: Wickord, Wiro

(56) Entgegenhaltungen:
- EP-A1- 2 787 145
- WO-A1-2009/123443
- DE-U1-202014 101 390
- US-A- 3 630 490

## Beschreibung

Die Erfindung betrifft eine Installationsanordnung für eine Geschossdecke, insbesondere eine Geschossdecke aus Beton.

Das Dokument WO 2009/123443 A1 offenbart eine Installationsanordnung für eine Geschossdecke nach dem Oberbegriff des Anspruchs 1.

Sofern heute ein Balkon- beziehungsweise Treppengeländer an einer Geschossdecke festgelegt wird, wird die Geschossdecke üblicherweise individuell verkleidet, verputzt, gestrichen oder tapeziert. Vorgefertigte, modulare und in Bezug auf ihre Größe anpassbare beziehungsweise variable Verkleidungen, welche insbesondere werkseitig vorgefertigt und dann innerhalb kurzer Zeit auf der Baustelle montiert werden können, sind demgegenüber nicht vorgesehen.

Aufgabe der vorliegenden Erfindung ist es, eine Installationsanordnung für Geschossdecken anzugeben, welche modular aufgebaut ist, werkseitig vorgefertigt wird und dann innerhalb kurzer Zeit montiert werden kann.

Zur Lösung der Aufgabe weist die Erfindung die Merkmale des Patentanspruchs 1 auf. Demzufolge umfasst die Installationsanordnung für eine Geschossdecke zum einen einen zur Montage an der Geschossdecke ausgebildeten Profilkörper mit einer nutförmigen, langgestreckten und in einer Montagestellung nach oben offenen Montageausnehmung, in die ein bevorzugt plattenförmiger Sicherungskörper einsetzbar ist. Beispielsweise wird als Sicherungskörper eine jedenfalls im Wesentlichen vertikal orientierte Glasscheibe vorgesehen. Darüber hinaus umfasst die erfindungsgemäße Installationsanordnung eine mehrteilige Verkleidung mit einem oberen, dem Profilkörper zugeordneten Anschlussprofil, mit einem unteren, zur Montage an der Geschossdecke ausgebildeten Anschlussprofil und mit einem Blendkörper, der in der Montagestellung den Profilkörper, das obere Anschlussprofil und/oder das untere Anschlussprofil jedenfalls abschnittsweise überdeckt. Der Blendkörper der Verkleidung ist in der Montagestellung in einer nach oben offenen Stütznut des unteren Anschlussprofils eingesetzt. Darüber hinaus ist der Blendkörper an dem oberen Anschlussprofil der Verkleidung und/oder dem Profilkörper festgelegt.

Der besondere Vorteil der Erfindung besteht darin, dass eine stets individuell geformte beziehungsweise individuelle Abmessungen aufweisende Geschossdecke in besonders einfacher Weise verkleidet werden kann. Es wird hierzu zum einen der Profilkörper, der der Aufnahme des Sicherungskörpers dient, an der Geschossdecke befestigt. Darüber hinaus wird die Geschossdecke verkleidet, indem ein Blendkörper montiert wird, welcher dem Profilkörper und/oder die Geschossdecke jedenfalls abschnittsweise überdeckt. Zur Befestigung des Blendkörpers dienen zwei separate Anschlussprofile, welche an der Geschossdecke beziehungsweise dem Profilkörper festgelegt beziehungsweise vorgesehen sind. Die Montage des Blendkörpers gestaltet sich hierbei sehr einfach, da er in eine an dem unteren Anschlussprofil vorgesehene offene Stütznut eingesetzt wird und dann an dem oberen Anschlussprofil, der Geschossdecke beziehungsweise dem Profilkörper festgelegt wird.

Als Blendkörper kann beispielsweise ein Blech dienen, das entsprechend der Höhe und Länge der Geschossdecke zugeschnitten wird. Der Profilkörper und die Anschlussprofile können bevorzugt als Strangpressprofile hergestellt sein. Der Sicherungskörper kann an dem Profilkörper festgelegt werden, nachdem er in die Montageausnehmung eingesetzt ist. An dem Profilkörper können insofern Befestigungsmittel für den Sicherungskörper vorgesehen sein.

Nach einer bevorzugten Ausführungsform der Erfindung ist an dem oberen Anschlussprofil eine Haltenut vorgesehen, welche in der Montagestellung oberhalb der Stütznut liegt und nach unten offen ist. Die Tiefe der Haltenut einerseits und die Tiefe der Stütznut andererseits sind so bemessen, dass der Blendkörper im Rahmen der Montage der Verkleidung zunächst von unten in die Haltenut des oberen Anschlussprofils eingeschoben wird und dann von oben in die Stütznut des unteren Anschlussprofils eingesetzt wird. In der Montagestellung ist der Blendkörper dann formschlüssig festgelegt und sowohl in der Stütznut des unteren Anschlussprofils als auch in der Haltenut des oberen Anschlussprofils gehalten. Vorteilhaft kann die Montage des Blendkörpers sehr einfach und schnell erfolgen. Insbesondere sind keine Werkzeuge zur Montage des Blendkörpers erforderlich. Darüber hinaus besteht die Möglichkeit, den Blendkörper notwendigenfalls einfach und schnell zu demontieren. Optional kann vorgesehen sein, dass der Blendkörper über separate Befestigungsmittel, beispielsweise Schrauben oder Klemmen festgelegt wird, nachdem er in die Stütznut und die Haltenut eingesetzt ist.

Nach einer alternativen Ausführungsform der Erfindung kann der Blendkörper mit dem oberen Anschlussprofil und/oder dem Grundkörper und/oder der Geschossdecke über andere geeignete Befestigungsmittel verbunden werden. Beispielsweise kann der Blendkörper verschraubt und/oder verklipst werden mit dem oberen Anschlussprofil und/oder dem Grundkörper. Beispielsweise kann der Blendkörper verklebt werden.

Weiter kann vorgesehen sein, dass an dem oberen Anschlussprofil die Haltenut vorgesehen ist und dass der Blendkörper seitlich in die Stütznut des unteren Anschlussprofils und die Haltenut des oberen Anschlussprofils eingeschoben wird.

Nach einer Weiterbildung der Erfindung ist in der Montagestellung zwischen dem oberen Anschlussprofil einerseits und dem Blendkörper andererseits eine Dichtung vorgesehen. In analoger Weise kann eine Dichtung zwischen dem unteren Anschlussprofil und dem Blendkörper vorgesehen sein. Vorteilhaft kann durch das Vorsehen der Dichtung das Eindringen von Feuchtigkeit vermieden werden. Darüber hinaus stellen die Dichtungen eine Elastizität bereit, welche ausgleichend wirkt und Fertigungs- und/oder Montagetoleranzen kaschieren beziehungsweise ausgleichen kann. Insbesondere kann der Blendkörper durch die Elastizität der Dichtungen gegen die Anschlussprofile angedrückt werden mit der Folge, dass die erfindungsgemäße Installationsanordnung wertig erscheint. Es können für die erfindungsgemäße Installationsanordnung gleiche Dichtungen vorgesehen werden. Optional können die Dichtungen sich in Bezug auf ihre Größe und insbesondere die Querschnittsgeometrie und/oder den Werkstoff unterscheiden.

Nach einer Weiterbildung der Erfindung ist an dem Profilkörper eine Entwässerungsöffnung vorgesehen, die von der Montageausnehmung ausgeht und dazu dient, Feuchtigkeit nach unten und/oder zur Seite abzuleiten. Optional können weitere Entwässerungsöffnungen an dem unteren Anschlussprofil und/oder an dem oberen Anschlussprofil vorgesehen sein. Die Entwässerungsöffnungen dienen dazu, Feuchtigkeit aus der Installationsanordnung abzuleiten.

Nach einer Weiterbildung der Erfindung ist an dem unteren Anschlussprofil eine in der Montagestellung nach unten offene Längsnut vorgesehen. Die Längsnut weist eine größte Breite auf, welche größer ist als eine Öffnungsbreite der Längsnut. Stirnseitig ist die Längsnut offen ausgebildet. Beispielsweise kann in die Längsnut ein streifenförmiges Lichtband, insbesondere ein LED-Lichtband eingesetzt werden, welches Licht bevorzugt nach unten abstrahlt. Vorteilhaft kann die erfindungsgemäße Installationsanordnung durch das Vorsehen der Längsnut mit einer integrierten Beleuchtungsfunktion versehen werden, die durch das streifenförmige Lichtband bereitgestellt wird. Über das Lichtband kann beispielsweise eine Sicherungsbeziehungsweise Notbeleuchtung im Bereich von Treppenhäusern bereitgestellt werden. Selbstverständlich kann das Lichtband auch einfach dekorativen Zwecken dienen.

Nach einer Weiterbildung der Erfindung ist das obere Anschlussprofil als separater Körper ausgebildet, der in der Montagestellung an dem Profilkörper und/oder der Geschossdecke festgelegt ist. Vorteilhaft kann durch die Realisierung des oberen Anschlussprofils als separater Körper der Fertigungsprozess dahingehend optimiert werden, dass das obere Anschlussprofil in großer Menge produziert wird und mit unterschiedlichen Profilkörpern kombiniert werden kann.

Nach einer alternativen Ausführungsform der Erfindung ist das obere Anschlussprofil als Teil des Profilkörpers realisiert. Es reduziert sich hierdurch vorteilhaft der Montageaufwand, da das obere Anschlussprofil nicht separat festgelegt werden muss. Nach einer Weiterbildung der Erfindung ist das untere Anschlussprofil T-förmig gebildet. Es umfasst einen Befestigungssteg, der in der Montagestellung im Wesentlichen vertikal orientiert und an der Geschossdecke festgelegt ist. Von dem Befestigungssteg ragen an einer dem Profilkörper abgewandten Unterseite des Befestigungsstegs zwei Seitenstege zu gegenüberliegenden Seiten ab. Vorteilhaft kann durch das Vorsehen der Seitenstege das untere Anschlussprofil zum einen die Geschossdecke unterseitig abschnittsweise überdecken. Zum anderen verkleidet der zweite Seitensteg, an dem dann bevorzugt die Stütznut vorgesehen ist, den Abstand zwischen der Geschossdecke beziehungsweise dem Befestigungssteg einerseits und dem Blendkörper andererseits.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter.

Es zeigen:
- Fig. 1: eine Einzelteilzeichnung der erfindungsgemäßen Installationsanordnung mit insgesamt drei Dichtungen,
- Fig. 2: die erfindungsgemäße Installationsanordnung nach Fig. 1 in einer Montagestellung, in der die Installationsanordnung an einer Geschossdecke festgelegt ist,
- Fig. 3: ein Detail X nach Fig. 2,
- Fig. 4: ein Detail Y nach Fig. 2,
- Fig. 5: eine erste alternative Ausführungsform der erfindungsgemäßen Installationsanordnung in der Montagestellung,
- Fig. 6: ein Detail X der erfindungsgemäßen Installationsanordnung nach Fig. 5,
- Fig. 7: ein Detail Y der erfindungsgemäßen Installationsanordnung nach Fig. 5,
- Fig. 8: eine zweite alternative Ausführungsform der erfindungsgemäßen Installationsanordnung in der Montagestellung,
- Fig. 9: ein Detail X der erfindungsgemäßen Installationsanordnung nach Fig. 8,
- Fig. 10: ein Detail Y der erfindungsgemäßen Installationsanordnung nach Fig. 8,
- Fig. 11: eine dritte alternative Ausführungsform der erfindungsgemäßen Installationsanordnung in der Montagestellung ,
- Fig. 12: ein Detail X der erfindungsgemäßen Installationsanordnung nach Fig. 11,
- Fig. 13: ein Detail Y der erfindungsgemäßen Installationsanordnung nach Fig. 11 und
- Fig. 14: ein Detail Z der erfindungsgemäßen Installationsanordnung nach Fig. 11.

Die Figuren zeigen voneinander verschiedene Ausführungsbeispiele der erfindungsgemäßen Anordnung. Gleiche oder gleichwirkende Bauteile sind mit gleichen Bezugszeichen bezeichnet. Es werden lediglich die wesentlichen Unterscheidungsmerkmale der auf das erste Ausführungsbeispiel folgenden Ausführungsbeispiele zu dem ersten Ausführungsbeispiel erläutert.

Fig. 1 zeigt die Einzelteile einer erfindungsgemäßen Installationsanordnung. Umfasst sind als Teil der Installationsanordnung ein Profilkörper 1, ein oberes Anschlussprofil 2, ein unteres Anschlussprofil 3 sowie ein Blendkörper 4. Zudem sind dem oberen Anschlussprofil 2 zwei Dichtungen 9, 10 sowie dem unteren Anschlussprofil 3 eine Dichtung 11 zugeordnet.

Der Profilkörper 1 weist eine näherungsweise schlitzförmige Montageausnehmung 5 auf, in die ein plattenförmiger Sicherungskörper, beispielsweise eine Sicherheitsglasscheibe eingesetzt werden kann. An dem Profilkörper 1 ist eine von einem Grund der Montageausnehmung ausgehende Entwässerungsöffnung 12 vorgesehen, über die in der Montageausnehmung 5 eintretendes Wasser abgeführt werden kann. Der Profilkörper 1 ist beispielsweise aus Metall und insbesondere aus Aluminium und bevorzugt als Strangpressprofil hergestellt.

Das obere Anschlussprofil 2 ist ebenfalls als ein Strangpressprofil ausgebildet. An dem oberen Anschlussprofil 2 sind die zwei Dichtungen 9, 10 auf einer gemeinsamen Längsseite angeordnet. Das obere Anschlussprofil 2 sieht auf der Seite der Dichtungen 9, 10 eine Haltenut 8 vor.

Das untere Anschlussprofil 3 weist einen im Wesentlichen T-förmigen Querschnitt auf. Es ist ein Befestigungssteg 16 vorgesehen, von dem zu entgegen liegenden Seiten zwei Seitenstege 17, 18 abragen. Das untere Anschlussprofil 3 sieht darüber hinaus eine Stütznut 7 vor, in deren Nähe die Dichtung 11 festgelegt ist. Schließlich ist der Blendkörper 4 vorgesehen, welcher scheibenförmig beziehungsweise flächig erstreckt und dünn ausgebildet ist. Eine Dicke des Blendkörpers 4 ist so bestimmt, dass der Blendkörper 4 in die Stütznut 7 des unteren Anschlussprofils 3 sowie die Haltenut 8 des oberen Anschlussprofils 2 eingesetzt werden kann. Das obere Anschlussprofil 2, das untere Anschlussprofil 3 und/oder der Blendkörper 4 sind aus Kunststoff oder Metall und insbesondere aus Aluminium hergestellt.

Die Fig. 2 bis 4 zeigen die erfindungsgemäße Installationsanordnung nach Fig. 1 in einer Montagestellung. Hierbei ist der Profilkörper 1 stirnseitig an einer Geschossdecke 6 festgelegt. An dem Profilkörper 1 können zu diesem Zweck seitlich nicht dargestellte Befestigungsbohrungen vorgesehen sein, die der Aufnahme einer nicht dargestellten Schraube dienen.

Die Orientierung des Profilkörpers 1 ist so gewählt, dass die Montageausnehmung 5 nach oben offen ist beziehungsweise der Sicherungskörper von oben in die Montageausnehmung 5 eingesetzt werden kann. Die Entwässerungsöffnung 12 erlaubt es, in der Montageausnehmung 5 vorgesehene Flüssigkeit nach unten abzuführen.

Das obere Anschlussprofil 2 ist auf einer der Geschossdecke 6 gegenüberliegenden Längsseite des Profilkörpers 1 an ebendiesem festgelegt. Die Orientierung des oberen Anschlussprofils 2 in der Montagestellung ist so gewählt, dass die Haltenut 8 nach unten geöffnet ist. Die Dichtungen 9, 10 weisen von der Geschossdecke 6 beziehungsweise dem Profilkörper 1 weg.

Das untere Anschlussprofil 3 ist mit dem Befestigungssteg 16 an der Geschossdecke 6 befestigt. Im Bereich eines den Profilkörper 1 abgewandten freien Endes des Befestigungsstegs 16 umragt ein erster Seitensteg 17 die Geschossdecke 6 von einer Unterseite derselben. Ein zweiter Seitensteg 18 ragt von der Geschossdecke 6 weg. Endseitig ist an dem zweiten Seitensteg 18 die Stütznut 7 vorgesehen. Die Stütznut 7 ist so orientiert, dass sie nach oben geöffnet ist und fluchtend unter der Haltenut 8 des oberen Anschlussprofils 2 liegt.

Der flächig erstreckte Blendkörper 4 ist gleichermaßen in die Stütznut 7 des unteren Anschlussprofils 3 sowie die Haltenut 8 des oberen Anschlussprofils 2 eingesetzt. Die Dichtungen 9, 10, 11 befinden sich in der Montagestellung zwischen dem oberen Anschlussprofil 2 beziehungsweise dem unteren Anschlussprofil 3 einerseits und dem Blendkörper 4 andererseits.

An dem unteren Anschlussprofil 3 ist eine Entwässerungsöffnung 19 vorgesehen. Die Entwässerungsöffnung 19 ist an dem zweiten Seitensteg 18 unterhalb der Stütznut 7 gebildet und so orientiert, dass Feuchtigkeit nach unten austreten kann. Ferner ist in einem Schnittbereich zwischen dem zweiten Seitensteg 18 und dem Befestigungssteg 16 des unteren Anschlussprofils 3 eine Längsnut 13 gebildet. Die Längsnut 13 dient zur Aufnahme eines Lichtbands, insbesondere eines LED-Lichtbands, welches bevorzugt stirnseitig in die Längsnut 13 eingeschoben wird.

Die Fig. 5 bis 7 zeigen eine erste alternative Ausführungsform der erfindungsgemäßen Installationsanordnung. Es ist hierbei so, dass der Profilkörper 1 nicht wie vorstehend beschrieben, stirnseitig an der Geschossdecke 6 festgelegt ist. Vielmehr ist der Profilkörper 1 von oben auf die Geschossdecke 6 aufgesetzt. Entsprechend ist die Entwässerungsöffnung 12 so gestaltet, dass Feuchtigkeit aus der Montageausnehmung 5 zur Seite und in Richtung des Blendkörpers 4 abgeführt wird.

Wie gehabt ist das obere Anschlussprofil 2 längsseitig an dem Profilkörper 1 befestigt. Das untere Anschlussprofil 3 ist wie gehabt mit dem Befestigungssteg 16 an der Betondecke festgelegt. Die Längsnut 13 ist nach der ersten alternativen Ausführungsform der Erfindung im Bereich des ersten Seitenstegs 17 des unteren Anschlussprofils 3 gebildet. Der zweite Seitensteg 18 bildet dem gegenüberliegend die Stütznut 7. Wie gehabt liegen die Stütznut 7 des unteren Anschlussprofils 3 und die Haltenut 8 des oberen Anschlussprofils 2 einander so gegenüber, dass der Blendkörper 4 gegen die Dichtungen 9, 10, 11 angedrückt wird und in den Nuten 7, 8 gehalten ist.

Um das nicht dargestellte Lichtband in der Längsnut 13 zu fixieren, ist eine größte Breite 14 der Längsnut 13 größer als eine Öffnungsbreite 15. Das Lichtband kann insofern stirnseitig in die Längsnut 13 eingelegt werden, wobei eine Breite des Lichtbands größer als die Öffnungsbreite 15. Das Lichtband ist insofern formschlüssig in der Längsnut 13 festgelegt.

An dem unteren Anschlussprofil 3 ist wie gehabt eine Entwässerungsöffnung 19 vorgesehen. Die Entwässerungsöffnung 19 ist im Bereich der Stütznut 7 ausgebildet und so orientiert, dass die Feuchtigkeit nach unten abgeführt werden kann.

Ferner ist zu erkennen, dass an dem unteren Anschlussprofil 3 eine Aufnahme 21 vorgesehen ist für einen Stift oder ein anderes Verbindungselement. Die Aufnahme 21 dient dazu, benachbarte Anschlussprofile 3 miteinander zu verbinden und zueinander auszurichten.

Optional können Aufnahmen 21 der vorbeschriebenen Art auch an dem oberen Anschlussprofil 2 und/oder dem Grundkörper 1 und/oder dem Blendkörper 4 vorgesehen werden.

Die Fig. 8 bis 10 zeigen eine zweite alternative Ausführungsform der Erfindung. Es ist hierbei die erfindungsgemäße Installationsanordnung sehr ähnlich ausgebildet wie in der vorstehend beschriebenen Variante. Jedoch ist der Profilkörper 1 modifiziert.

Eine dritte alternative Ausführungsform der Erfindung ist in den Fig. 11 bis 14 gezeigt. Nach den Fig. 11 bis 14 ist das Querschnittsprofil des Profilkörpers 1 modifiziert. Der Profilkörper 1 ist stirnseitig an der Geschossdecke 6 festgelegt. Er überragt die Geschossdecke 6 jedoch nach oben. Das obere Anschlussprofil 2 ist L-förmig ausgebildet. In der Montagestellung umgreift das obere Anschlussprofil 2 den Profilkörper 1 auf einer der Geschossdecke 6 abgewandten Längsseite einerseits und auf einer dem unteren Anschlussprofil 3 zugewandten Unterseite andererseits.

Das untere Anschlussprofil 3 ist analog zu dem in den Fig. 1 bis 4 dargestellten unteren Anschlussprofil 3. Es ist insbesondere so dimensioniert und montiert, dass die an dem unteren Anschlussprofil 3 gebildete Stütznut 7 nach oben geöffnet und fluchtend unter der Haltenut 8 angeordnet ist, welche an dem oberen Anschlussprofil 2 vorgesehen wird.

Wie insbesondere in den Fig. 12 und 13 gezeigt ist, erfolgt die Entwässerung der Montageausnehmung 5 zweistufig. An der Montageausnehmung 5 ist zur Entwässerung zum einen die Entwässerungsöffnung 12 vorgesehen, welche dazu dient, Feuchtigkeit schräg nach unten hinter das obere Anschlussprofil 2 abzuleiten. An dem oberen Anschlussprofil 2 ist insofern eine zusätzliche Entwässerungsöffnung 20 vorgesehen, durch die welche Feuchtigkeit nach unten austritt. Die weitere Entwässerung erfolgt dann über die Entwässerungsöffnung 19, welche an dem unteren Anschlussprofil 3 vorgesehen ist.

Die erfindungsgemäße Installationsanordnung wird beispielsweise verwendet für Balkongeländer beziehungsweise Treppen, Balustraden oder Brüstungen.

## Patentansprüche

1. Installationsanordnung für eine Geschossdecke (6), insbesondere eine Geschossdecke (6) aus Beton, umfassend
- einen zur Montage an der Geschossdecke (6) ausgebildeten Profilkörper (1) mit einer nutförmigen, langgestreckten und in einer Montagestellung nach oben offenen Montageausnehmung (5), in die ein bevorzugt plattenförmiger Sicherungskörper einsetzbar ist,
- eine mehrteilige Verkleidung mit einem oberen, dem Profilkörper (1) zugeordneten Anschlussprofil (2), mit einem unteren, zur Montage an der Geschossdecke (6) ausgebildeten Anschlussprofil (3) und mit einem Blendkörper (4), welcher in der Montagestellung die Geschossdecke (6) und/oder den Profilkörper (1) und/oder das obere Anschlussprofil (2) und/oder das untere Anschlussprofil (3) zumindest abschnittsweise überdeckt,
wobei der Blendkörper (4) der Verkleidung in der Montagestellung an dem oberen Anschlussprofil (2) der Verkleidung und/oder dem Profilkörper (1) festgelegt ist;
**dadurch gekennzeichnet, dass**
der Blendkörper (4) der Verkleidung in der Montagestellung zusätzlich in eine nach oben offene Stütznut (7) des unteren Anschlussprofils (3) eingesetzt ist.

2. Installationsanordnung nach Anspruch 1, **dadurch gekennzeichnet, dass** an dem oberen Anschlussprofil (2) eine in der Montagestellung oberhalb der Stütznut (7) vorgesehene Haltenut (8) ausgebildet ist, welche nach unten offen ist, und dass eine Tiefe der Haltenut (8) des oberen Anschlussprofils (2) und eine Tiefe der Stütznut (7) des oberen Anschlussprofils (3) derart bestimmt sind, dass der Blendkörper (4) zur Montage desselben in die Haltenut (8) des oberen Anschlussprofils (2) eingeschoben wird und dann von oben in die Stütznut (7) des unteren Anschlussprofils (3) einsetzbar ist, wobei der Blendkörper (4) in der Montagestellung sowohl in der Stütznut (7) des unteren Anschlussprofils (3) als auch in der Haltenut (8) des oberen Anschlussprofils (2) gehalten ist.

3. Installationsanordnung nach Anspruch 1 oder 2, **dadurch gekennzeichnet, dass** in der Montagestellung zwischen dem oberen Anschlussprofil (2) einerseits und dem Blendkörper (4) andererseits eine Dichtung (9, 10) vorgesehen ist und/oder dass in der Montagestellung zwischen dem unteren Anschlussprofil (3) einerseits und dem Blendkörper (4) andererseits eine Dichtung (11) vorgesehen ist.

4. Installationsanordnung nach einem der Ansprüche 1 bis 3, **dadurch gekennzeichnet, dass** das untere Anschlussprofil (3) in der Montagestellung unterhalb des Profilkörpers (1) vorgesehen ist.

5. Installationsanordnung nach einem der Ansprüche 1 bis 4, **dadurch gekennzeichnet, dass** an dem Profilkörper (1) eine Entwässerungsöffnung (12) vorgesehen ist, die von der Montageausnehmung (5) ausgeht und die dazu ausgebildet ist, Feuchtigkeit nach unten und/oder seitlich abzuleiten.

6. Installationsanordnung nach einem der Ansprüche 1 bis 5, **dadurch gekennzeichnet, dass** an dem unteren Anschlussprofil (3) eine in der Montagestellung nach unten offene Längsnut (13) vorgesehen ist, wobei die Längsnut (13) eine größte Breite (14) aufweist, die größer ist als eine Öffnungsbreite (15) der Längsnut (13), und wobei die Längsnut (13) stirnseitig offen ausgebildet ist.

7. Installationsanordnung nach Anspruch 6, **dadurch gekennzeichnet, dass** in die Längsnut (13) ein streifenförmiges Lichtband und bevorzugt ein LED-Lichtband eingesetzt ist.

8. Installationsanordnung nach einem der Ansprüche 1 bis 7, **dadurch gekennzeichnet, dass** das obere Anschlussprofil (2) als separater Körper ausgebildet ist, der in der Montagestellung an dem Profilkörper (1) und/oder der Geschossdecke (6) festgelegt ist.

9. Installationsanordnung nach einem der Ansprüche 1 bis 7, **dadurch gekennzeichnet, dass** das obere Anschlussprofil (2) als Teil des Profilkörpers (1) realisiert ist.

10. Installationsanordnung nach einem der Ansprüche 1 bis 9, **dadurch gekennzeichnet, dass** das obere Anschlussprofil (2) L-förmig ausgebildet ist und dass das obere Anschlussprofil (2) in der Montagestellung den Profilkörper (1) auf einer von der Geschossdecke (6) abgewandten Längsseite und auf einer dem unteren Anschlussprofil (3) zugewandten Unterseite umgreift.

11. Installationsanordnung nach einem der Ansprüche 1 bis 10, **dadurch gekennzeichnet, dass** das untere Anschlussprofil (3) T-förmig ausgebildet ist mit einem Befestigungssteg (16), der in der Montagestellung vertikal orientiert und an der Geschossdecke (6) festgelegt ist und mit zwei Seitenstegen (17, 18), die an einer dem Profilkörper (1) abgewandten unteren Seite des Befestigungsstegs (16) zu beiden Seiten von demselben abragen.

12. Installationsanordnung nach einem der Ansprüche 1 bis 11, **dadurch gekennzeichnet, dass** der Profilkörper (1) und/oder das untere Anschlussprofil (2) und/oder das obere Anschlussprofil (3) als Strangpressprofile hergestellt sind.

13. Installationsanordnung nach einem der Ansprüche 1 bis 12, **dadurch gekennzeichnet, dass** an dem unteren Anschlussprofil (3) und/oder dem oberen Anschlussprofil (2) eine Entwässerungsöffnung (19, 20) vorgesehen ist.

## Claims

1. Installation arrangement for a floor structure (6), in particular a concrete floor structure (6), comprising
- a profile body (1) formed for mounting on the floor structure (6) and comprising a groove-shaped, elongate mounting recess (5), which is open upwards in a mounted position and into which a preferably plate-shaped securing body can be inserted,
- a multi-part lining comprising an upper attachment profile (2) assigned to the profile body (1), comprising a lower attachment profile (3) formed for mounting on the floor structure (6), and comprising a shutter body (4) which, in the mounted position, covers the floor structure (6) and/or the profile body (1) and/or the upper attachment profile (2) and/or the lower attachment profile (3) at least in portions,
the shutter body (4) of the lining being fastened on the upper attachment profile (2) of the lining and/or on the profile body (1) in the mounted position; **characterised in that**
in the mounted position the shutter body (4) of the lining is additionally inserted into an upwardly open support groove (7) of the lower attachment profile (3).

2. Installation arrangement according to claim 1, **characterised in that** a holding groove (8), provided above the support groove (7) in the mounted position, is formed on the upper attachment profile (2) and is open downwards, and **in that** a depth of the holding groove (8) of the upper attachment profile (2) and a depth of the support groove (7) of the upper attachment profile (3) are determined in such a way that the shutter body (4) is slid into the holding groove (8) of the upper attachment profile (2) in order to be mounted and subsequently can be inserted into the support groove (7) of the lower attachment profile (3) from above, the shutter body (4) being held both in the support groove (7) of the lower attachment profile (3) and in the holding groove (8) of the upper attachment profile (2) in the mounted position.

3. Installation arrangement according to either claim 1 or claim 2, **characterised in that** in the mounted position a seal (9, 10) is provided between the upper attachment profile (2) on the one hand and the shutter body (4) on the other hand, and/or **in that** in the mounted position a seal (11) is provided between the lower attachment profile (3) on the one hand and the shutter body (4) on the other hand.

4. Installation arrangement according to any of claims 1 to 3, **characterised in that** the lower attachment profile (3) is provided below the profile body (1) in the mounted position.

5. Installation arrangement according to any of claims 1 to 4, **characterised in that** a drainage opening (12) is provided on the profile body (1) and proceeds from the mounting recess (5) and is formed to drain moisture downwards and/or sideways.

6. Installation arrangement according to any of claims 1 to 5, **characterised in that** a longitudinal groove (13) which is open downwards in the mounting position is provided on the lower attachment profile (3), the longitudinal groove (13) having a greatest width (14) which is greater than an opening width (15) of the longitudinal groove (13), and the longitudinal groove (13) being formed open at the end face.

7. Installation arrangement according to claim 6, **characterised in that** a line-shaped lighting strip and preferably an LED lighting strip is inserted into the longitudinal groove (13).

8. Installation arrangement according to any of claims 1 to 7, **characterised in that** the upper attachment profile (2) is formed as a separate body, which is fastened on the profile body (1) and/or the floor structure (6) in the mounted position.

9. Installation arrangement according to any of claims 1 to 7, **characterised in that** the upper attachment profile (2) is implemented as part of the profile body (1).

10. Installation arrangement according to any of claims 1 to 9, **characterised in that** the upper attachment profile (2) is formed L-shaped and **in that** in the mounted position the upper attachment profile (2) engages around the profile body (1) on a longitudinal face remote from the floor structure (6) and on a lower face facing the lower attachment profile (3).

11. Installation arrangement according to any of claims 1 to 10, **characterised in that** the lower attachment profile (3) is formed T-shaped with a fastening bar (16), which in the mounted position is orientated vertically and fastened on the floor structure (6), and with two side bars (17, 18), which protrude on the two sides of the fastening bar (16) on a lower face thereof remote from the profile body (1).

12. Installation arrangement according to any of claims 1 to 11, **characterised in that** the profile body (1) and/or the lower attachment profile (2) and/or the upper attachment profile (3) are produced as extrusion-moulded profiles.

13. Installation arrangement according to any of claims 1 to 12, **characterised in that** a drainage opening (19, 20) is provided on the lower attachment profile (3) and/or the upper attachment profile (2).

## Revendications

1. Agencement d'installation pour un plancher d'étage (6), en particulier un plancher d'étage (6) en béton, comprenant
- un corps profilé (1) conçu pour être monté sur le plancher d'étage (6) et comportant un évidement de montage allongé (5) en forme de rainure, ouvert vers le haut dans une position de montage, dans lequel un corps de fixation, de préférence en forme de plaque, peut être inséré,
- un revêtement en plusieurs parties avec un profilé de raccordement supérieur (2), associé au corps profilé (1), avec un profilé de raccordement inférieur (3) conçu pour être monté sur le plancher d'étage (6) et avec un corps de recouvrement (4) qui, en position de montage, recouvre au moins partiellement le plancher d'étage (6) et/ou le corps profilé (1) et/ou le profilé de raccordement supérieur (2) et/ou le profilé de raccordement inférieur (3),
dans lequel le corps de recouvrement (4) du revêtement est fixé, en position de montage, au profilé de raccordement supérieur (2) du revêtement et/ou au corps profilé (1);
**caractérisé en ce que**
le corps de recouvrement (4) du revêtement est en outre inséré, en position de montage, dans une rainure d'appui (7) ouverte vers le haut du profilé de raccordement inférieur (3).

2. Agencement d'installation selon la revendication 1, **caractérisé en ce qu'**une rainure de maintien (8) prévue, en position de montage, au-dessus de la rainure d'appui (7) est formée sur le profilé de raccordement supérieur (2), laquelle rainure est ouverte vers le bas, et **en ce qu'**une profondeur de la rainure de maintien (8) du profilé de raccordement supérieur (2) et une profondeur de la rainure d'appui (7) du profilé de raccordement supérieur (3) sont déterminées de telle manière, que, pour le montage du corps de recouvrement (4), celui-ci est inséré dans la rainure de maintien (8) du profilé de raccordement supérieur (2) et peut ensuite être inséré par le haut dans la rainure d'appui (7) du profilé de raccordement inférieur (3), le corps de recouvrement (4) étant maintenu, en position de montage, aussi bien dans la rainure d'appui (7) du profilé de raccordement inférieur que dans la rainure de maintien (8) du profilé de raccordement supérieur (2).

3. Agencement d'installation selon la revendication 1 ou 2, **caractérisé en ce que**, en position de montage, un joint (9, 10) est prévu entre le profilé de raccordement supérieur (2) d'une part et le corps de recouvrement (4) d'autre part et/ou **en ce que**, en position de montage, un joint (11) est prévu entre le profilé de raccordement inférieur (3) d'une part et le corps de recouvrement (4) d'autre part.

4. Agencement d'installation selon l'une des revendications 1 à 3, **caractérisé en ce que** le profilé de raccordement inférieur (3) est prévu sous le corps profilé (1) en position de montage.

5. Agencement d'installation selon l'une des revendications 1 à 4, **caractérisé en ce qu'**une ouverture de drainage (12) est prévue sur le corps profilé (1), laquelle part de l'évidement de montage (5) et est conçue pour évacuer l'humidité vers le bas et/ou latéralement.

6. Agencement d'installation selon l'une des revendications 1 à 5, **caractérisé en ce qu'**il est prévu sur le profilé de raccordement inférieur (3) une rainure longitudinale (13) ouverte vers le bas en position de montage, la rainure longitudinale (13) présentant une plus grande largeur (14) qui est supérieure à une largeur d'ouverture (15) de la rainure longitudinale (13) et la rainure longitudinale (13) étant réalisée ouverte sur la face frontale.

7. Agencement d'installation selon la revendication 6, **caractérisé en ce qu'**un ruban lumineux en forme de bande et de préférence un ruban lumineux à LED est inséré dans la rainure longitudinale (13).

8. Agencement d'installation selon l'une des revendications 1 à 7, **caractérisé en ce que** le profilé de raccordement supérieur (2) est conçu comme un corps séparé qui, en position de montage, est fixé au corps profilé (1) et/ou au plancher d'étage (6).

9. Agencement d'installation selon l'une des revendications 1 à 7, **caractérisé en ce que** le profilé de raccordement supérieur (2) est réalisé comme une partie du corps profilé (1).

10. Agencement d'installation selon l'une des revendications 1 à 9, **caractérisé en ce que** le profilé de raccordement supérieur (2) est en forme de L et **en ce que**, en position de montage, le profilé de raccordement supérieur (2) entoure le corps profilé (1) sur un côté longitudinal opposé au plancher d'étage (6) et sur un côté inférieur tourné vers le profilé de raccordement inférieur (3).

11. Agencement d'installation selon l'une des revendications 1 à 10, **caractérisé en ce que** le profilé de raccordement inférieur (3) est en forme de T avec une branche de fixation (16) qui, en position de montage, est orientée verticalement et fixée au plancher d'étage (6), et avec deux branches latérales (17, 18) qui, sur un côté inférieur, opposé au corps profilé (1), de la branche de fixation (16), dépassent de celle-ci des deux côtés.

12. Agencement d'installation selon l'une des revendications 1 à 11, **caractérisé en ce que** le corps profilé (1) et/ou le profilé de raccordement inférieur (2) et/ou le profilé de raccordement supérieur (3) sont fabriqués sous la forme de profilés extrudés.

13. Agencement d'installation selon l'une des revendications 1 à 12, **caractérisé en ce qu'**une ouverture de drainage (19, 20) est prévue sur le profilé de raccordement inférieur (3) et/ou le profilé de raccordement supérieur (2).
